# EUROPÄISCHE PATENTSCHRIFT

(11) **EP 0 891 730 B1**
(45) Veröffentlichungstag und Bekanntmachung des Hinweises auf die Patenterteilung: **18.12.2002**
(21) Anmeldenummer: 98101670.2
(22) Anmeldetag: 31.01.1998
(51) Int. Cl.: A47C 20/04, A47C 20/08

(54) **Bettlattenrost mit gegeneinander verstellbaren Rostteilen**
Slatted bed base with adjustable parts
Sommier à lattes avec parties réglables

(30) Priorität: 16.07.1997 DE 19730474
(43) Veröffentlichungstag der Anmeldung: 20.01.1999
(73) Patentinhaber: hülsta-werke Hüls GmbH & Co KG, D-48703 Stadtlohn (DE)
(72) Erfinder: Hüls, Ludwig, 48653 Coesfeld (DE)
(74) Vertreter: Habbel, Hans-Georg, Dipl.-Ing.

(56) Entgegenhaltungen:
- DE-U- 8 812 171
- GB-A- 2 098 469
- US-A- 4 100 630
- US-A- 4 277 858

## Beschreibung

Die Erfindung bezieht sich auf einen Bettlattenrost mit einem Rostrahmen und gegeneinander verstellbaren Einzelteilen gemäß dem Oberbegriff des Hauptanspruches. Ein derartiger Lattenrost ist bereits z.B. aus DE-A-2940364 bekannt.

Als wesentliches Merkmal moderner Bettlattenroste wird immer wieder herausgestellt, daß aufgrund der Verstellbarkeit u. a. ein komfortables Sitzen im Bett möglich sein soll, so daß das Frühstück im Bett ermöglicht wird, im Bett ferngesehen werden kann usw.

Bislang weisen jedoch alle auf dem Markt vorhandenen, verstellbaren Bettlattenroste den Nachteil auf, daß beim Anheben des Rumpfteiles sich dieses aus technischen Gründen so weit verkürzt, daß eine angemessene Abstützung des Kopf- und zum Teil des oberen Rumpfbereiches des im Bett Sitzenden nicht mehr gewährleistet ist.

Der Erfindung liegt daher die Aufgabe zugrunde, einen Bettlattenrost zu schaffen, bei welchem bei Aufstellen des Rumpfteiles gleichzeitig eine Verlängerung des Rumpfteiles derart erfolgt, daß auch eine wirksame Abstützung des ganzen Rumpfes und des Kopfes gewährleistet wird.

Diese der Erfindung zugrundeliegende Aufgabe wird durch die Lehre des Hauptanspruches gelöst.

Vorteilhafte Ausgestaltungen sind in den Unteransprüchen erläutert.

Mit anderen Worten ausgedrückt wird vorgeschlagen, daß in oder an den Seitenholmen des Rumpfteiles im unteren Bereich eine Langlochführung vorgesehen ist, die mit dem am Rostrahmen ortsfest angeordneten Drehzapfen zusammenwirkt. Am äußersten unteren Ende der Seitenholme ist jeweils ein Führungszapfen vorgesehen, der in eine Führungsnut einer Führungskulisse eingreift. Die Führungsnut ist dabei so gewählt, daß der Abstand des oberen Endbereiches der Führungsnut zum Drehzapfen (im nachfolgenden "a" genannt) wesentlich größer ist als der Abstand des unteren Endes der Führungsnut zum Drehzapfen (im nachfolgenden "b" genannt).

Durch diese Kinematik wird erreicht, daß automatisch bei Verschwenken des Rumpfteiles ein Verschieben und damit ein Anheben oder eine Art Verlängerung des Rumpfteiles erreicht wird, das dadurch ermöglicht wird, daß der Drehzapfen in oder an den Seitenholmen des Rumpfteiles gleiten kann. Hierdurch wird ein "Quetschen" des Bettbenutzers zwischen Rumpfteil und Oberschenkelteil ausgeschaltet.

Hierdurch wird bei Anheben des Rumpfteiles mit Hilfe dieser Kulissenführung das Rumpfteil in eine solche Lage gehoben, daß auch für einen Menschen mit einer großen Rumpflänge noch eine volle Abstützung des Kopf/Rumpfbereiches gewährleistet ist. Das Rumpfteil kann dabei so steil gestellt werden, daß eine komfortable Sitzhaltung gegeben ist.

Weiterhin ist ein entscheidender Nachteil der bisher bekannten Bettlattenroste darin zu sehen, daß eine Sitzhaltung nur mit durchgehendem Rundrücken möglich ist. Auf normalen Sitzmöbeln würde kein Mensch eine solche, auf die Dauer unkomfortable und vor allem ungesunde Sitzhaltung einnehmen. Beim Sitzen im Bett wird dieses offenbar als unvermeidbarer Nachteil akzeptiert.

Der Erfindung liegt daher weiterhin die Aufgabe zugrunde, bei in Sitzstellung verstelltem Rumpfteil des Bettlattenrostes eine gesunde und entspannende Sitzhaltung zu ermöglichen.

Diese der Erfindung zugrundeliegende Aufgabe wird durch die Lehre der Ansprüche 4 und 5 gelöst.

Im unteren Bereich des Rumpfteiles wird also in der letzten Anhebungsphase eine Beckenrandabstützung aktiviert. Diese stützt das nach hinten ausweichende Becken ab und gibt damit eine Voraussetzung für ein komfortables, gesundes und ermüdungsfreies Sitzen. Der bei herkömmlichen Konstruktionen unvermeidbare Rundrückenbildung wird so entgegengewirkt.

Bei der erfindungsgemäßen Konstruktion des Bettlattenrostes wird das Rumpfgewicht des Benutzers direkt vom schräggestellten Oberschenkelteil aufgenommen, d. h. der Benutzer rutscht also nicht mehr auf dem traditionellen starren Gesäßteil allmählich nach vorne, wodurch die Rundrückenbildung noch verstärkt wurde.

Um die voll optimierte Funktion des verstellbaren Bettlattenrostes zu erreichen, bedarf es einer speziell angepaßten Matratze, die in der Lage ist, die Eigenschaften des Lattenrostes in geeigneter Weise zu unterstützen.

Gemäß der Erfindung wird daher eine Matratzenkonzeption vorgeschlagen, die eine Teilung der Matratze 1/3 : 2/3 vorsieht, wobei der dem Rumpfteil zugeordnete Abschnitt etwa 1/3 der Gesamtlänge der Matratze aufweist. Die Kontaktbereiche der beiden Matratzenteile sind schräg angeschnitten und diese Schrägen sind mit einem gleitfähigen textilen Bezug versehen, so daß es zwischen beiden Teilen bei Aufrichtung des Rumpfteiles des Lattenrostes zu einer Relativbewegung kommen kann, die
1. die funktionelle Verlängerung der Liegefläche des Lattenrostes bei eingestellter Sitzhaltung mitmacht,
2. den in dieser Einstellung notwendigen Freiraum für das Gesäß gewährleistet und
3. die für das Sitzen notwendige Beckenrandabstützung, die vom Lattenrost gewährleistet wird, unterstützt.

Aufgrund dieser Eigenschaften ist die Matratze in der Lage, die Bewegungen des Rumpfteiles des Lattenrostes ohne Funktionsverlust mitzumachen.

Ein Ausführungsbeispiel der Erfindung wird nachfolgend anhand der Zeichnungen erläutert. Die Zeichnungen zeigen dabei in
- Fig. 1: rein schematisch die Ausbildung des erfindungsgemäßen Bettlattenrostes, in
- Fig. 2: eine Seitenansicht eines Teiles des Bettlattenrostes bei abgesenktem Rumpfteil, in
- Fig. 3: in größerem Maßstab einen Ausschnitt aus der gelenkigen Anbindung des Rumpfteiles an das Oberschenkelteil, in
- Fig. 4: eine Ansicht auf die Anordnung gemäß Fig. 3 um 90° gedreht, in
- Fig. 5: eine Fig. 2 entsprechende Darstellung, in der aber das Rumpfteil in einer mittleren, angehobenen Stellung dargestellt ist, in
- Fig. 6: eine Fig. 5 entsprechende Darstellung, in der das Rumpfteil aber in der vertikalsten Stellung dargestellt ist und in
- Fig. 7: eine schaubildliche Ansicht auf einen Bettlattenrost mit aufgelegter Matratze und angestelltem Rumpfteil.

In den Zeichnungen, insbesondere in den Fig. 1 bis 6, ist ein Bettlattenrost dargestellt, der bei der Ausführungsform gemäß Fig. 1 aus einem Kopfteil 1, einem Rumpfteil 2, einem Oberschenkelteil 3 und einem Unterschenkelteil 4 besteht, die gegeneinander verstellbar sind, wobei die Verstellung sowohl mechanisch wie auch elektrisch erfolgen kann. Weiterhin zeigt Fig. 1 eine Beckenrandabstützung 14.

Fig. 2 zeigt relativ schematisch die Latten 16, einen Rostrahmen 6 und einen Seitenholm 8 des Rumpfteiles 2. Das Rumpfteil 2 ist deutlich erkennbar in den Fig. 3 und 5 dargestellt und mit seinen Seitenholmen 8 am Rostrahmen 6 schwenkbar gelagert, und zwar um einen Drehzapfen 5, der auf beiden Seiten des Rostrahmens 6 in Langlochführungen 7 der Seitenholme 8 oder einem angesetzten Bauteil 21 eingreift. Die Seitenholme 8 weisen an ihrem unteren Ende Führungszapfen 9 auf, die in eine Führungsnut 11 einer Führungskulisse 10 eingreifen, wobei die Führungskulisse 10 in besonderer Weise so gestaltet ist, daß beim Anheben des Rumpfteiles 2 eine Nachobenverschiebung des Rumpfteiles 2 erfolgt. Dies wird dadurch erreicht, daß - wie dies die Fig. 3 am deutlichsten zeigt - der Abstand des Drehzapfens 5 vom äußeren oberen Ende der Führungsnut 11 eine Länge a aufweist, die wesentlich größer ist als die Länge b zwischen dem Drehzapfen 5 und dem unteren Ende der Führungsnut 11. Hierdurch wird also der in die Führungsnut 11 eingreifende Führungszapfen 9 gezwungen, bei einer Schwenkbewegung des Rumpfteiles 2 um den Drehzapfen 5 nach oben auszuweichen, was möglich ist, da sich der Drehzapfen 5 in der Langlochführung 7 führen kann. Da der Führungszapfen 9 am Rumpfteil 2 befestigt ist, muß das Rumpfteil 2 die Verschiebebewegung des Zapfens 9 mitmachen.

Das Rumpfteil 2 weist eine Stützvorrichtung 12 auf, die ebenfalls mit entsprechenden Führungszapfen in Langlochnuten 20 der Seitenholme 8 eingreift, so daß auch hier Bewegungen gegeneinander möglich sind. In den Fig. 5 und 6 ist angedeutet, daß die Stützvorrichtung 12 über einen Seilzug 25 od. dgl. von einem Elektromotor aus betätigt werden kann.

Am äußeren oberen Ende des Rumpfteiles 2 ist das schwenkbare Kopfteil 1 vorgesehen, das ebenfalls elektromotorisch verstellt werden kann, wie dies durch die Motordarstellung 23 angedeutet ist.

Weiterhin ist aus Fig. 5 eine Beckenrandabstützung 14 erkennbar, die bei dem dargestellten Ausführungsbeispiel dadurch gebildet wird, daß die Stützvorrichtung 12 mit einer gegenüber der Stützvorrichtung 12 ortsfest angeordneten Auflauframpe 22 versehen ist, die mit einer oder mehreren Laufrollen 23 der eigentlichen Beckenrandabstützung 14 derart zusammenwirkt, daß beim Anheben des Rumpfteiles 2 die Auflauframpe die Laufrolle 23 nach außen drückt, wobei die Laufrolle 23 an einem Schwenklager 24 angeordnet ist, das die Latte 16a der Beckenrandabstützung 14 trägt.

Fig. 7 zeigt die Anordnung und Ausbildung der eigentlichen Matratze 17 für den voraus beschriebenen Bettlattenrost. Die Matratze besteht zumindest aus zwei Teilen, wobei die Teilung 1/3 : 2/3 vorgenommen ist. Hierbei liegt 1/3 der geteilten Matratze dem Rumpfteil 2 an, während 2/3 der geteilten Matratze dem Oberschenkelteil 3 und dem Unterschenkelteil 4 anliegen.

Wie aus Fig. 7 erkennbar, sind die Kontaktbereiche der beiden Matratzenteile 18 und 19 schräg angeschnitten und diese Schrägen sind mit einem gleitfähigen, vorzugsweise textilen Bezug versehen, so daß es zwischen den beiden Teilen bei Aufrichtung des Rumpfteiles 2 des Lattenrostes zu einer Relativbewegung kommen kann. Diese Relativbewegung macht die funktionelle Verlängerung der Liegefläche des Lattenrostes bei eingestellter Sitzhaltung mit. Weiterhin wird in dieser Einstellung der notwendige Freiraum für das Gesäß gewährleistet. Schließlich wird die für das Sitzen notwendige Beckenrandabstützung 14, die vom Lattenrost gewährleistet wird, unterstützt.

Aufgrund dieser Eigenschaften ist die Matratze 17 in der Lage, die Bewegung des Rumpfteiles 2 des Lattenrostes ohne Funktionsverlust mitzumachen.

## Patentansprüche

1. Bettlattenrost mit einem Rostrahmen (6) und mit einem Rumpfteil (2), einem Oberschenkelteil (3) und ggf. einem Unterschenkelteil (4), die alle jeweils gelenkig aneinander anschließen und motorisch oder mechanisch gegeneinander verstellbar sind, **dadurch gekennzeichnet, daß**
a) das Rumpfteil (2) schwenkbar um am Rostrahmen (6) ortsfeste Drehzapfen (5) gelagert ist,
b) jeder Drehzapfen (5) in eine Langlochführung (7) eingreift, die in den Seitenholmen (8) des Rumpfteiles (2) vorgesehen sind,
c) an dem dem Oberschenkelteil (3) zugewandten Ende der Seitenholme (8) Führungszapfen (9) vorgesehen sind und
d) am Rostrahmen (6) eine Führungskulisse (10) ortsfest angeordnet ist, die eine Führungsnut (11) für den Führungszapfen (9) aufweist, wobei
e) durch den Eingriff des Führungszapfens (9) in die Führungsnut (11) bei Drehung des Rumpfteiles (2) aus der Horizontalen in Richtung der Vertikalen um den Drehzapfen (5) eine Verschiebung des Rumpfteiles (2) in Richtung der Längsachse der Seitenholme (8) bei gleichzeitiger Verschiebung der Lage des Drehzapfens (5) in der Lochlochführung (7) erfolgt.

2. Bettlattenrost nach Anspruch 1, **gekennzeichnet durch** Stützvorrichtungen (12) an der Unterseite des Rumpfteiles (2), mit der die Antriebsbewegung des Rumpfteiles (2) betrieben wird.

3. Bettlattenrost nach Anspruch 1 oder 2, **gekennzeichnet durch** eine Beckenrandabstützung (14), die bei in Sitzstellung gefahrenem Rumpfteil (2) aus der Ebene der Latten (16) des Rumpfteiles (2) nach vorne vorfahrbar ist.

4. Bettlattenrost nach Anspruch 1 oder 2, **gekennzeichnet durch** eine Beckenrandabstützung (14), die bei in Sitzstellung gefahrenem Rumpfteil (2) aus der Ebene der Latten (16) des Rumpfteiles (2) nach vorne vorgefahren ist.

5. Bettlattenrost nach einem der vorhergehenden Ansprüche, **gekennzeichnet durch** ein Kopfteil (1), das zusätzlich zum Rumpfteil (2) gegenüber der Ebene des Rumpfteiles (2) schwenkbar ist.

6. Bettlattenrost nach einem oder mehreren der vorhergehenden Ansprüche, **dadurch gekennzeichnet, daß** die vom Bettlattenrost getragene Matratze (17) in ihrer Längsachse gesehen in wenigstens zwei Abschnitte unterteilt ist, von denen der dem Rumpfteil (2) zugeordnete Abschnitt (18) etwa ein Drittel der Gesamtlänge aufweist.

7. Bettlattenrost nach Anspruch 6, **dadurch gekennzeichnet, daß** der Kontaktbereich, der zwischen den einzelnen Abschnitten (18, 19) der Matatze (17) besteht, quer zur Längsachse der Matratze (17) schräg angeschnitten ist.

8. Bettlattenrost nach Anspruch 7, **dadurch gekennzeichnet, daß** wenigstens die Schrägen der Abschnitte (18, 19) mit einem gleitfähigen Bezug ausgerüstet sind.

## Claims

1. Slatted bed base with a base frame (6) and with a trunk section (2), a thigh section (3) and where necessary a lower leg section (4), all of which connect to each other in an articulated manner or are motor-adjustable or mechanically adjustable to each other, **characterised by**
a) the trunk section (2) being swing-mounted around pivots (5) fixed on the base frame (6),
b) each pivot (5) engaging in an oblong hole guide (7), said pivots (5) being provided in the side rails (8) of the trunk section (2),
c) guiding pins (9) being provided at the end of the side rails (8) facing the thigh section (3), and
d) a guiding connecting link (10) being appointed in a fixed position on the base frame (6), said link (10) having a guiding grove (11) for the guiding pin (9), whereby
e) through the guiding pin (9) meshing in the guiding groove (11) when the trunk section (2) turns from the horizontal in the direction of the vertical around the pivot (5) there is a shift of the trunk section (2) in the direction of the longitudinal axis of the side rails (8) with simultaneous shifting of the position of the pivot (5) in the oblong hole guide (7).

2. Slatted bed base in accordance with Claim 1, **characterised by** support devices (12) on the underside of the trunk section (2), with which the drive movement of the trunk section (2) is operated.

3. Slatted bed base in accordance with Claim 1 or 2, **characterised by** a pelvis-side support (14), which can be moved forwards from the level of the battens (16) of the trunk section (2) brought to the sitting position.

4. Slatted bed base in accordance with Claim 1 or 2, **characterised by** a pelvis-side support (14), which is moved forwards from the level of the battens (16) with the trunk section (2) brought to the sitting position.

5. Slatted bed base in accordance with one of the aforementioned claims **characterised by** a head section (1), which can be swung with regard to the level of the trunk section (2) in addition to the trunk section (2).

6. Slatted bed base in accordance with one of the aforementioned claims **characterised by** the mattress (17) upheld by the slatted bed base being subdivided into at least two parts seen in its longitudinal axis, of which parts the part (18) facing the trunk section (2) has about one third of the entire length.

7. Slatted bed base in accordance with Claim 6, **characterised by** the contact area between the individual parts (18,19) of the mattress (17) being interrupted diagonally to the longitudinal axis of the mattress (17).

8. Slatted bed base in accordance with Claim 7, **characterised by** at least the sloped areas of the parts (18,19) being provided with a sliding cover.

## Revendications

1. Sommier à lattes comportant un cadre de sommier (6) et une partie de corps (2), une partie de branche supérieure (3) et éventuellement une partie de branche inférieure (4), raccordées respectivement par articulation et pouvant être réglées les unes par rapport aux autres par un moteur ou de manière mécanique, **caractérisé en ce que**
a) la partie de corps (2) est agencée par pivotement sur des pivots (5) fixés autour du cadre du sommier (6),
b) chaque pivot (5) s'engage dans un guidage à trou oblong (7), agencé dans les longerons latéraux (8) de la partie de corps (2),
c) des pivots de guidage (9) sont agencés sur l'extrémité des longerons latéraux (8) orientée vers la partie de branche supérieure (3), et
d) un coulisseau de guidage (10) est agencé fermement sur le cadre du sommier (6), comportant une rainure de guidage (11) pour le pivot de guidage (9),
e) l'engagement du pivot de guidage (9) dans la rainure de guidage (11), lors de la rotation de la partie de corps (2) de l'horizontale en direction de la verticale autour du pivot (5), entraînant un déplacement de la partie de corps (2) en direction de l'axe longitudinal des longerons latéraux (8) et un déplacement simultané de la position du pivot (5) dans le guidage à trou oblong (7).

2. Sommier à lattes selon la revendication 1, **caractérisé par** des dispositifs de support (12) agencés au niveau du côté inférieur de la partie de corps (2), entraînant le mouvement d'entraînement de la partie de corps (2).

3. Sommier à lattes selon les revendications 1 ou 2, **caractérisé par** un support du bord du bassin (14) pouvant être déplacé vers l'avant par rapport au plan des lattes (16) de la partie du corps (2) dans la position assise de la partie de corps (2).

4. Sommier à lattes selon les revendications 1 ou 2, **caractérisé par** un support du bord du bassin (14) déplacé vers l'avant par rapport au plan des lattes (16) de la partie du corps (2) dans la position assise de la partie de corps (2).

5. Sommier à lattes selon l'une des revendications précédentes, **caractérisé par** une partie de tête (1) pouvant être pivotée par rapport à la partie de corps (2) et par rapport au plan de la partie de corps (2).

6. Sommier à lattes selon l'une ou plusieurs des revendications précédentes, **caractérisé en ce que** le matelas (17) supporté par le sommier à lattes est subdivisé en au moins deux sections, vu à partir de son axe longitudinal, la section (18) affectée à la partie de corps (2) représentant à peu près un tiers de la longueur totale.

7. Sommier à lattes selon la revendication 6, **caractérisé en ce que** la zone de contact existant entre les différentes sections (18, 19) du matelas (17) est coupée de manière oblique, transversalement à l'axe longitudinal du matelas (17).

8. Sommier à lattes selon la revendication 7, **caractérisé en ce qu'**au moins les surfaces obliques des sections (18, 19) sont équipées d'un revêtement glissant.
